# EUROPÄISCHE PATENTSCHRIFT

(11) **EP 3 394 557 B1**
(45) Veröffentlichungstag und Bekanntmachung des Hinweises auf die Patenterteilung: **16.09.2020**
(21) Anmeldenummer: 16816294.9
(22) Anmeldetag: 21.12.2016
(51) Int. Cl.: F42B 4/20, F42B 4/24

(54) **FEUERWERKSKÖRPER MIT ZÜNDSCHNURPOSITIONIERUNG**
FIREWORK WITH POSITIONING OF THE FUSE
FEU D'ARTIFICE AVEC POSITIONNEMENT DE LA MÈCHE

(30) Priorität: 21.12.2015 DE 102015122473
(43) Veröffentlichungstag der Anmeldung: 31.10.2018
(73) Patentinhaber: Thieme, Ringo, 14822 Borkwalde (DE)
(72) Erfinder: Thieme, Ringo, 14822 Borkwalde (DE)
(74) Vertreter: Bals, Rüdiger
(86) Internationale Anmeldenummer: PCT/EP2016/082211
(87) Internationale Veröffentlichungsnummer: WO 2017/108973

(56) Entgegenhaltungen:
- EP-A1- 1 832 837
- EP-A1- 1 870 664
- DE-T2- 69 425 924
- DE-U1- 29 504 875
- DE-U1-202013 100 181
- FR-A1- 2 715 998
- US-A1- 2006 164 787

## Beschreibung

Die Erfindung betrifft einen Feuerwerkskörper nach dem Oberbegriff des unabhängigen Vorrichtungsanspruchs mit wenigstens einem ersten Aufnahmeteil für einen pyrotechnischen Effekt und zumindest einem mit dem pyrotechnischen Effekt verbundenes Zündmittel.

Aus der Druckschrift EP 1 832 837 A1 ist eine gattungsgemäße Feuerwerksanordnung mit mindestens zwei Feuerwerkskörpern bekannt.

Aus dem allgemeinen Stand der Technik sind Feuerwerkskörper bekannt, welche durch ein Zündmittel, einen in einem Feuerwerkskörper angeordneten pyrotechnischen Effekt anzünden. Bei dem Zündmittel handelt es sich in der Regel um eine Zündschnur, welche vom pyrotechnischen Effekt aus, an die Außenseite des Feuerwerkskörpers geführt wird, so dass diese von einem Benutzer gezündet werden kann. Als nachteilhaft bei derartigen Feuerwerkskörpern hat sich herausgestellt, dass ein sicheres Entzünden des pyrotechnischen Effekts über die Zündschnur dadurch negativ beeinflusst wird, dass die Zündschnur dabei oftmals schwer zugänglich an dem Feuerwerkskörper angeordnet ist. Dadurch kann es beim Entzünden der Zündschnur zu Störungen beim Entzünden bzw. Abbrennen der Zündschnur kommen, wodurch die Gefahr für den Benutzer erhöht wird. Außerdem ist ein Verbinden mit zusätzlichen Feuerwerkskörpern nur schwer umsetzbar, da eine pyrotechnische Verbindung nur unzuverlässig herstellbar ist.

Es ist daher die Aufgabe der vorliegenden Erfindung, wenigstens einen der voranstehend beschriebenen Nachteile bei einem Feuerwerkskörper zumindest teilweise zu beheben. Insbesondere ist es die Aufgabe der vorliegenden Erfindung, einen Feuerwerkskörper bereitzustellen, welcher ein einfaches und sicheres Entzünden des Zündmittels durch einen Benutzer oder durch einen pyrotechnischen Effekt ermöglicht.

Die voranstehende Aufgabe wird gelöst durch einen Feuerwerkskörper mit den Merkmalen des Anspruchs 1. Weitere Merkmale und Details der Erfindung ergeben sich aus den Unteransprüchen, der Beschreibung und den Zeichnungen. Durch die in den abhängigen Ansprüchen aufgeführten Maßnahmen sind vorteilhafte Weiterbildungen und Verbesserungen der in den unabhängigen Ansprüchen angegebenen Erfindung möglich.

Erfindungsgemäß weist der Feuerwerkskörper wenigstens ein erstes Aufnahmeteil für einen pyrotechnischen Effekt und zumindest ein mit dem pyrotechnischen Effekt verbundenes Zündmittel auf. An dem Aufnahmeteil ist zumindest ein Positionierungsmittel angeordnet, wobei das Positionierungsmittel mechanisch mit dem Zündmittel verbindbar ist, wodurch das Zündmittel zumindest abschnittsweise von dem Aufnahmeteil beabstandet positionierbar ist. Ein erfindungsgemäßes Positionierungsmittel kann dabei direkt oder indirekt an dem Aufnahmeteil angeordnet sein. Mit direkt soll im Rahmen der Erfindung verstanden werden, dass das Positionierungsmittel unmittelbar verbunden, insbesondere form- und/oder kraftschlüssig verbunden ist, wobei es ebenfalls denkbar ist, dass das Aufnahmeteil und das Positionierungsmittel einteilig und/oder materialeinheitlich ausgebildet sind. Ist das Positionierungsmittel indirekt an dem Aufnahmeteil angeordnet, so ist es denkbar, dass zumindest das Aufnahmeteil und das zumindest eine Positionierungsmittel separat, also als einzelne Bauteile, ausgebildet sind, so dass das Positionierungsmittel bspw. nachträglich an dem Aufnahmeteil angeordnet bzw. befestigt wird. Somit handelt es sich um zumindest zwei Bauteile, welche vorteilhafterweise kraft- und/oder formschlüssig miteinander verbunden werden. Das Zündmittel des Feuerwerkskörpers, welches mit dem pyrotechnischen Effekt verbunden ist, kann erfindungsgemäß mit dem Positionierungsmittel verbunden werden, wobei vorzugsweise eine kraft- und/oder formschlüssige Verbindung vorzusehen ist. Dadurch wird ermöglicht, dass das Zündmittel zumindest abschnittsweise von dem Aufnahmeteil beabstandet positioniert werden kann. Folglich kann das Zündmittel aus einer bspw. herstellungsbedingten Stellung in eine Gebrauchsstellung mit Hilfe des Positionierungsmittels positioniert werden. Dadurch wird zum einen ermöglicht, dass in der Gebrauchsstellung, das Zündmittel derart positioniert ist, dass ein Entzünden des Zündmittels durch einen Benutzer erleichtert und insbesondere zuverlässig sichergestellt werden kann. Darüber hinaus ergibt sich durch das erfindungsgemäße Positionierungsmittel der Vorteil, dass über eine Positionierung des Zündmittels, dieses derart beabstandet zum Aufnahmeteil in eine Stellung gebracht werden kann, dass bspw. ein Zündmittel eines weiteren Feuerwerkskörpers mit dem Zündmittel des ersten Feuerwerkskörpers verbunden werden kann. Dementsprechend kann hierdurch erzielt werden, dass zwei unabhängig voneinander und beabstandet zueinander angeordnete Feuerwerkskörper über das an dem Positionierungsmittel angeordnete Zündmittel verbunden werden können. Dafür kann das Positionierungsmittel in einem Winkel zum Aufnahmeteil positioniert werden, dass zum einen ein sicheres Entzünden durch einen Benutzer herstellbar ist und gleichzeitig ein von dem ersten Feuerwerkskörper beabstandeter zweiter Feuerwerkskörper über die Zündmittel pyrotechnisch verbunden wird. Abhängig vom Winkel zwischen dem Aufnahmeteil und dem Zündmittel können die beiden Feuerwerkskörper entfernt voneinander positioniert werden. Das Positionierungsmittel ist dabei vorzugsweise derart ausgestaltet, dass das Zündmittel in der Gebrauchsstellung derart positionsfest angeordnet ist, dass eine zuverlässige Verbindung mit einem weiteren Zündmittel eines weiteren Feuerwerkskörpers sichergestellt werden kann. Das Positionierungsmittel ist zumindest abschnittsweise kraft- und/oder formschlüssig mit dem Zündmittel verbindbar.

Ferner kann der erfindungsgemäße Feuerwerkskörper mit einer Hauptzündschnur versehen sein, die üblicherweise zum normalen Anzünden des Feuerwerkskörpers dient. Durch das Anzünden der Hauptzündschnur kann zumindest ein pyrotechnischer Effekt vom Feuerwerkskörper angezündet werden. Des Weiteren kann wiederum durch den pyrotechnischen Effekt das Zündmittel angezündet werden, wodurch ein benachbarter Feuerwerkskörper über ein weiteres Zündmittel oder eine Hauptzündschnur selbstständig anzündbar ist. Somit stellt das Zündmittel ein weiteres technisches Merkmal zusätzlich zur Hauptzündschur des erfindungsgemäßen Feuerwerkskörpers dar, um einen benachbarten bekannten oder erfindungsgemäßen Feuerwerkskörpers anzuzünden.

Erfindungsgemäß ist es denkbar, dass das Positionierungsmittel beweglich, insbesondere schwenkbar an dem Aufnahmeteil angeordnet ist. Durch das bewegliche Positionierungsmittel kann somit der Abstand des Zündmittels vom Aufnahmeteil variiert werden, wodurch gleichzeitig der Abstand des weiteren Feuerwerkskörpers bzw. des Zündmittels des weiteren Feuerwerkskörpers ebenfalls variiert werden kann. Besonders vorteilhaft ist es, wenn das Positionierungsmittel und somit das Zündmittel schwenkbar an dem Aufnahmeteil angeordnet ist. Dementsprechend kann das Positionierungsmittel und das damit verbindbare Zündmittel entlang einer Bewegungsbahn frei positioniert werden. Dadurch kann u. a. erzielt werden, dass Höhenunterschiede von zwei voneinander beabstandeten Feuerwerkskörpers bzw. deren Zündmitteln ausgeglichen werden können.

Im Rahmen der Erfindung kann es vorteilhaft sein, dass an dem Aufnahmeteil zumindest eine Positionierungsmittelaufnahme angeordnet ist, in die das Positionierungsmittel zumindest abschnittsweise beweglich anordbar ist. Dadurch wird erreicht, dass das erfindungsgemäße Positionierungsmittel nachträglich an dem Aufnahmeteil in die Positionierungsmittelaufnahme angeordnet werden kann. Dabei ist es vorzugsweise vorzusehen, dass das Positionierungsmittel kraft- und/oder formschlüssig mit der Positionierungsmittelaufnahme verbunden werden kann. Dabei kann das Positionierungsmittel in die Positionierungsmittelaufnahme geklebt, gesteckt, verrastet und/oder verschraubt werden. Dementsprechend weist die Positionierungsmittelaufnahme und/oder das Positionierungsmittel entsprechende Befestigungsmittel auf, wodurch eine kraft- und/oder formschlüssige Verbindung zwischen dem Positionierungsmittel und der Positionierungsmittelaufnahme und somit dem Aufnahmeteil des Feuerwerkskörpers erzielt werden kann. Dabei ist es ebenfalls denkbar, dass das Positionierungsmittel reversibel in der Positionierungsmittelaufnahme anordbar ist, so könnte es z. B. denkbar sein, dass das Positionierungsmittel mehrfach und somit an unterschiedlichen/einer Vielzahl von Feuerwerkskörpern zum Einsatz kommt. Dadurch können zum einen Kosten erspart werden und gleichzeitig werden Ressourcen umweltschonend eingesetzt.

Erfindungsgemäß ist es denkbar, dass das Positionierungsmittel und/oder die Positionierungsmittelaufnahme zumindest ein Gelenk aufweisen, so dass das Positionierungsmittel horizontal und/oder vertikal schwenkbar ist. Dabei kann das Gelenk bspw. ein Kugelgelenk, ein Eigelenk, Sattelgelenk, Scharniergelenk, Zapfengelenk und/oder eine Gelenkachse sein, welche schwenkbar in einer komplementär ausgebildeten Achsenaufnahme angeordnet werden kann. Durch ein entsprechendes Gelenk wird erreicht, dass das Positionierungsmittel im Wesentlichen frei bewegbar und somit horizontal und/oder vertikal zum Aufnahmeteil verschwenkt werden kann.

Es ist des Weiteren denkbar, dass das Positionierungsmittel zumindest in eine Schließstellung und in eine Offenstellung bringbar ist, wobei in der Schließstellung das Positionierungsmittel im Wesentlichen bündig an dem Aufnahmeteil und/oder der Positionierungsmittelaufnahme angeordnet ist und in der Offenstellung eine Verbindung mit dem zumindest einem an dem zusätzlichen Feuerwerkskörper angeordneten Positionierungsmittel herstellbar ist. Folglich kann das Positionierungsmittel in zumindest zwei Stellungen bewegt und insbesondere fixiert werden, wobei in der Offenstellung das Zündmittel in der Gebrauchsstellung sich befindet. Besonders vorteilhaft kann es sein, wenn das Positionierungsmittel in der Schließstellung und/oder in der Offenstellung fixiert, d. h. positionsfest arretiert werden kann. Die Schließstellung des Positionierungsmittels entspricht dabei vorzugsweise der Stellung, in der das Zündmittel im Wesentlichen schwerer zugänglich und somit entzündbar an dem Aufnahmeteil angeordnet ist. Erst wenn das Positionierungsmittel in die Offenstellung bewegt wird, ist ein einfaches und zuverlässiges Entzünden des Zündmittels durch einen Benutzer herstellbar. Gleichzeitig kann erst in der Offenstellung eine Verbindung des Zündmittels mit einem Zündmittel eines weiteren Feuerwerkskörpers erzielt werden.

Im Rahmen der Erfindung ist es denkbar, dass zumindest in der Schließstellung das Positionierungsmittel und/oder die Positionierungsmittelaufnahme von einem Deckelelement, insbesondere einem Etikett abdeckbar und/oder in der Schließstellung haltbar ist. Das Deckelelement erhöht zum einen die Sicherheit gegen ungewolltes Entzünden des Zündmittels bzw. ein ungewolltes Entzünden eines weiteren pyrotechnischen Effekts eines weiteren Feuerwerkskörpers und gleichzeitig einen Schutz gegen äußere Umwelteinflüsse bzw. mechanische Einflüsse auf das Zündmittel. Dementsprechend kann durch ein Deckelelement das Zündmittel gegen Feuchtigkeit und/oder mechanische Kräfte, insbesondere Zugkräfte, gesichert werden. Vorzugsweise handelt es sich bei dem Deckelelement um ein Etikett, welches über das Positionierungsmittel und/oder die Positionierungsmittelaufnahme bspw. geklebt wird. Dadurch wird ein kostengünstiger und einfacher Schutz des Positionierungsmittels und somit des Zündmittels erzielt.

Vorteilhaft ist an dem Positionierungsmittel zumindest eine Zündmittelaufnahme angeordnet, wobei durch die Zündmittelaufnahme das Zündmittel fixierbar ist, insbesondere in einer Gebrauchsstellung-, in der das Zündmittel in Kontakt mit einem Zündmittel des zusätzlichen Feuerwerkskörpers bringbar ist, wodurch eine pyrotechnische Verbindung mit dem zusätzlichen Feuerwerkskörper herstellbar ist. Die Zündmittelaufnahme kann dabei bspw. als eine Rast- und/oder eine Clipsverbindung und/oder ein zumindest abschnittsweise die Zündschnur umgebenden Kanal ausgebildet sein. Des Weiteren ist es denkbar, dass die Zündmittelaufnahme eine Klebeverbindung ist, wobei das Zündmittel in der Gebrauchsstellung an der Klebefläche fixierbar ist. Somit wird sichergestellt, dass das Zündmittel in der Zündmittelaufnahme, insbesondere in einer Gebrauchsstellung, fixiert werden kann, in der das Zündmittel in Kontakt mit einem Zündmittel eines zusätzlichen Feuerwerkskörpers gesichert ist. Somit kann eine zuverlässige, insbesondere pyrotechnische oder mechanische Verbindung mit dem zusätzlichen Feuerwerkskörper hergestellt werden.

Im Rahmen der Erfindung kann an dem Positionierungsmittel zumindest ein Fixierelement und/oder eine Fixierelementaufnahme angeordnet sein, wobei in einer Fixierposition, das Fixierelement kraftschlüssig und/oder formschlüssig mit einer Fixierelementaufnahme des zusätzlichen Feuerwerkskörpers verbunden ist. Durch ein erfindungsgemäßes Fixierelement und/oder eine erfindungsgemäße Fixierelementaufnahme kann somit eine zuverlässige kraft- und/oder formschlüssige Verbindung hergestellt werden, so dass zumindest zwei Feuerwerkskörper derart mechanisch verbunden sind, dass zum einen die Standfestigkeit der Feuerwerkskörper erhöht wird und gleichzeitig eine zuverlässige pyrotechnische Verbindung der zumindest zwei Zündmittel der beiden Feuerwerkskörper hergestellt wird. Dabei sind das Fixierelement und die Fixierelementaufnahme vorzugsweise komplementär ausgestaltet. Dabei ist es denkbar, dass die Fixierelementaufnahme eine Materialausnehmung an dem Positioniermittel ist, und das Fixiermittel komplementär dazu ausgestaltet ist, so dass das Fixierelement zumindest abschnittsweise in der Materialausnehmung und somit der Fixierelementaufnahme anordbar ist. Dementsprechend kann das Fixierelement eines ersten Positionierungsmittels eines ersten Feuerwerkskörpers in die Fixierelementaufnahme eines Positionierungsmittels eines weiteren Feuerwerkskörpers aufgenommen werden, so dass eine vorzugsweise form- und/oder kraftschlüssige Verbindung der beiden Verbindungspartner herstellbar ist. Diese Fixierposition ist dabei vorzugsweise in der Offenstellung des Positionierungsmittels bzw. der Positionierungsmittel herstellbar, so dass sich die Zündmittel in einer Gebrauchsstellung befinden.

Es ist des Weiteren denkbar, dass zumindest ein Verbindungsmittel vorgesehen ist, wodurch eine zumindest mechanische Verbindung mit zumindest einem an einem zusätzlichen Feuerwerkskörper angeordneten Verbindungsmittel herstellbar ist. Ein erfindungsgemäßes Verbindungsmittel kann dabei z. B. als eine Materialausnehmung und/oder eine entsprechende Formgebung ausgebildet sein, die es ermöglicht, dass zumindest zwei Verbindungsmittel miteinander form- und/oder kraftschlüssig verbunden werden können. Dafür kann eine komplementäre Geometrie der Verbindungsmittel vorgesehen sein, so dass zumindest zwei Verbindungsmittel ineinander verschachtelbar oder zusammensteckbar sind. Des Weiteren ist es denkbar, dass das Verbindungsmittel als ein Haken oder eine Öse ausgebildet ist und jeweils zwei korrespondierende Verbindungsmittel somit verbunden werden können. Auch denkbar sind bspw. Klebe- und/oder Klettverbindungen, wodurch eine zumindest kraft- und/oder formschlüssige Verbindung herstellbar ist. Das erfindungsgemäße Verbindungselement ermöglicht dabei eine Verbindung von zumindest zwei Feuerwerkskörpern, so dass die Standsicherheit der einzelnen Feuerwerkskörper erhöht wird und gleichzeitig eine Positionierung der Feuerwerkskörper zueinander fixierbar ist, wodurch z. B. die pyrotechnischen Effekte in ihrer Wirkrichtung/Anordnung beeinflussbar sind. Dabei kann auch die Beabstandung der Feuerwerkskörper zueinander festgelegt werden, so dass in Folge der pyrotechnischen Effekte, ein Verschieben der Feuerwerkskörper zumindest im Wesentlichen unterbunden wird.

Zumindest das Fixierelement, die Fixierelementaufnahme und/oder das Verbindungsmittel können vorteilhafterweise zumindest eine Klebefläche aufweisen, wobei die Klebefläche von einem Deckelelement, insbesondere von einem Etikett, bedeckbar ist. Neben einer Klebeverbindung sind auch Klettverbindungen denkbar, wobei sowohl bei einer Klebeverbindung als auch bei einer Klettverbindung es vorteilhaft ist, wenn vor dem Gebrauch die Klebe- bzw. Klettfläche durch ein Deckelelement, insbesondere einem Etikett abdeckbar ist, so dass diese vor dem Gebrauch gegen äußere Einflüsse (z. B. Dreck, Feuchtigkeit) und unbeabsichtigtes Zusammenhaften geschützt ist. Das Etikett kann dabei ebenfalls dazu dienen Sicherheitshinweise aufzuweisen, so dass vor dem Gebrauch der Benutzer die Sicherheitshinweise von dem Etikett entnehmen kann oder eine Gebrauchsanleitung vorfindet.

Im Rahmen der Erfindung kann zumindest das Aufnahmeteil, das Verbindungsmittel, das Positionierungsmittel oder die Positionierungsmittelaufnahme zumindest eine Sollbruchstelle, insbesondere eine Perforation aufweisen, die das Positionierungsmittel oder das Verbindungsmittel in der Schließstellung hält, wobei durch Lösen der Sollbruchstelle, das Positionierungsmittel oder das Verbindungsmittel in die Offenstellung bringbar ist. Eine derartige Sollbruchstelle ermöglicht ist, das Packmaß des Feuerwerkskörpers zu reduzieren, so dass das Positionierungsmittel und/oder das Verbindungsmittel lediglich für den Gebrauch in eine Offenstellung gebracht werden. Dementsprechend kann das Packmaß im geschlossenen Zustand reduziert werden, so dass Transportkosten ebenfalls reduziert werden. Darüber hinaus wird durch die Sollbruchstelle, insbesondere die Perforation, verhindert, dass das Positionierungsmittel oder das Verbindungsmittel unbeabsichtigt beschädigt werden, insbesondere in Folge einer ungewollten Bewegung des Verbindungsmittels oder des Positionierungsmittels in die Offenstellung.

Es ist denkbar, dass das Verbindungsmittel und/oder das Aufnahmeteil eine Vielzahl an Sollbruchstellen aufweist, die insbesondere im Mantel und/oder einer Umhüllung des Feuerwerkskörpers vorgesehen sind. Folglich können das Verbindungsmittel und/oder das Aufnahmeteil aus dem Mantel und/oder der Umhüllung selbst gebildet sein, wobei der Mantel und/oder die Umhüllung vorzugsweise stabiles Papier und/oder Pappe und/oder Kunststoff aufweist. Dabei können die Sollbruchstellen derart an dem Verbindungsmittel und/oder dem Aufnahmeteil angeordnet sein, dass das Verbindungsmittel aus dem Aufnahmeteil durch Lösen der Sollbruchstellen in die Offenstellung gebracht. Erfindungsgemäß können die Sollbruchstellen bspw. L-förmig ausgebildet sein. Somit kann das Verbindungsmittel bspw. aus dem Aufnahmeteil durch Lösen der L-förmigen Sollbruchstellen in die Offenstellung geklappt werden. Weist das Aufnahmeteil auf einer Längsseite oder Breitseite des Aufnahmeteils bspw. zwei L-förmige Sollbruchstellen auf die derart zueinander beabstandet sind, dass ein Einsteckabschnitt gebildet ist, so kann durch Lösen der Sollbruchstellen der Einsteckabschnitt als T-förmiges Verbindungsmittel aus dem Aufnahmeteil in die Offenstellung geklappt werden. Das herausgelöste Verbindungsmittel kann somit in der Offenstellung eine zumindest mechanische Verbindung mit zumindest einem an einem zusätzlichen Feuerwerkskörper angeordneten Verbindungsmittel herstellen. Dafür kann das bspw. als T-förmiger Einsteckabschnitt ausgebildete Verbindungsmittel des einen Feuerwerkskörpers in ein Verbindungsmittel des zusätzlichen Feuerwerkskörpers zumindest abschnittsweise form- und/oder kraftschlüssig angeordnet, insbesondere gesteckt, werden. Die dem T-förmigen Einsteckabschnitt benachbarten Abschnitte können um eine Achse gedreht werden, sodass zwei zusätzliche Verbindungsmittel entstehen. Diese zusätzlichen Verbindungsmittel können im ausgeklappten Zustand bspw. zur Abstützung an einem zusätzlichen Feuerwerkskörper angeordnet werden, wodurch diese zueinander, insbesondere parallel, positionierbar sind.

Vorteilhaft kann an dem Aufnahmeteil und/oder der Positionierungsmittelaufnahme eine Öffnungshilfe angeordnet sein, mit der die Sollbruchstelle, insbesondere die Perforation, lösbar ist. Diese Öffnungshilfe kann z. B. in Form einer Lasche, einer Materialausnehmung oder eines Zugmechanismus (verklebter Faden entlang der Sollbruchstelle bzw. Perforation), so dass das Lösen der Sollbruchstelle, insbesondere der Perforation, vereinfacht wird. Somit kann bei einer Materialausnehmung bspw. mit einem Finger zumindest abschnittsweise hinter die Perforation bzw. die Sollbruchstelle gegriffen werden, so dass das Positionierungsmittel oder das Verbindungsmittel einfach in die Offenstellung überführbar sind. Mithilfe einer Lasche kann der Benutzer das Verbindungsmittel oder das Positionierungsmittel von der Sollbruchstelle, insbesondere der Perforation, durch Ziehen an der Lasche lösen. Analog zu der Lasche kann auch ein Faden entlang der Sollbruchstelle bzw. der Perforation befestigt sein, so dass durch Ziehen des Fadens die Sollbruchstelle, insbesondere die Perforation zerstört bzw. öffnet.

Es ist des Weiteren denkbar, dass das Verbindungsmittel zumindest eine Materialausnehmung, insbesondere einen Schlitz aufweist, durch das Verbindungsmittel mit einem an einem weiteren Feuerwerkskörper angeordneten Verbindungsmittel kraft- und/oder formschlüssig verbindbar ist. Eine Materialausnehmung oder ein Schlitz in den Verbindungsmitteln ist dabei derart ausgestaltet, dass zumindest zwei Verbindungsmittel ineinander verschachtelbar oder zusammensteckbar sind. Die Materialausnehmung bzw. ein Schlitz ist dabei besonders kostengünstig herzustellen, da dieser bspw. aus dem Verbindungsmittel gestanzt oder geschnitten werden kann.

Vorteilhaft kann zumindest das Positionierungsmittel, das Fixierelement oder das Verbindungsmittel zumindest einen Zellstoff, einen Kunststoff oder ein Metall aufweisen. Die Verwendung von Zellstoff ist besonders umweltfreundlich, da eine Herstellung mit nachwachsenden Rohstoffen ermöglicht wird, wobei gleichzeitig geringe Materialkosten entstehen. Die Verwendung eines Kunststoffs bietet den Vorteil einer langen Haltbarkeit sowie eine hohe Widerstandsfähigkeit gegenüber Umwelteinflüssen sowie Krafteinwirkungen. Ähnliche Eigenschaften ergeben sich auch bei der Verwendung eines Metalls, wobei grundsätzlich ein ökologischer Vorteil durch Materialrecycling erzielbar ist.

Im Rahmen der Erfindung kann an dem Verbindungsmittel zumindest eine Reibefläche angeordnet sein, wobei an der Reibefläche ein Zündholz entzündbar ist. Die Reibefläche dient dabei dazu, dass das Zündmittel über ein Zündholz, welches sich ebenfalls in dem Verbindungsmittel befinden kann, entzündet werden kann. Dafür ist die Reibefläche aus Sicherheitsaspekten beabstandet zu dem Zündmittel angeordnet, so dass keine versehentliche Entzündung des Zündmittels und damit des pyrotechnischen Effekts vollzogen werden kann.

Weitere, die Erfindung verbessernde Maßnahmen ergeben sich aus der nachfolgenden Beschreibung zu einigen Ausführungsbeispielen der Erfindung, welche in den Figuren schematisch dargestellt sind. Sämtliche aus den Ansprüchen, der Beschreibung oder den Zeichnungen hervorgehenden Merkmale und/oder Vorteile, einschließlich konstruktiver Einzelheiten und räumliche Anordnungen können sowohl für sich als auch in den verschiedensten Kombinationen erfindungswesentlich sein. Dabei ist zu beachten, dass die Figuren nur beschreibenden Charakter haben und nicht dazu gedacht sind, die Erfindung in irgendeiner Form einzuschränken.

In den nachfolgenden Figuren werden für die gleichen technischen Merkmale auch von unterschiedlichen Ausführungsbeispielen die identischen Bezugszeichen verwendet.

Die voranstehenden Erläuterungen der Ausführungsformen beschreiben die vorliegende Erfindung ausschließlich im Rahmen von Beispielen. Selbstverständlich können einzelne Merkmale der Ausführungsform, sofern technisch sinnvoll, frei miteinander kombiniert werden, ohne den Rahmen der vorliegenden Erfindung zu verlassen. Es zeigen:
- Figur 1: eine erste Ausführungsform eines erfindungsgemäßen Feuerwerkskörpers,
- Figur 2: eine erste Ausführungsform des erfindungsgemäßen Feuerwerkskörpers in Verbindung mit einem zweiten Feuerwerkskörper,
- Figur 3: eine zweite Ausführungsform des erfindungsgemäßen Feuerwerkskörpers,
- Figur 4: eine dritte Ausführungsform des erfindungsgemäßen Feuerwerkskörpers in Verbindung mit einem zusätzlichen Feuerwerkskörper,
- Figur 5: zwei erfindungsgemäße Feuerwerkskörper, welche über ein erfindungsgemäßes Verbindungsmittel verbunden sind,
- Figur 6: eine Vielzahl an erfindungsgemäßen Feuerwerkskörpern, welche über erfindungsgemäße Verbindungsmittel miteinander verbunden sind,
- Figur 7a: eine mögliche Ausführungsform eines erfindungsgemäßen Feuerwerkskörpers mit Verbindungsmitteln in der Schließstellung und
- Figur 7b: die Ausführungsform der Figur 7a in der Offenstellung.

In den nachfolgenden Figuren werden für die gleichen technischen Merkmale auch von unterschiedlichen Ausführungsbeispielen die identischen Bezugszeichen verwendet.

In der Figur 1 ist ein erstes Ausführungsbeispiel eines erfindungsgemäßen Feuerwerkskörpers 10 gezeigt, wobei ein erster Feuerwerkskörper 10 beabstandet zu einem zweiten Feuerwerkskörper 10 angeordnet ist. Der erste Feuerwerkskörper 10, welcher sich im linken Teil der Figur 1 befindet, weist zwei pyrotechnische Effekte 12 auf, welche in dem Aufnahmeteil 11 des Feuerwerkskörpers 10 angeordnet sind. Darüber hinaus weist das Aufnahmeteil 11 des ersten Feuerwerkskörpers 10 ein erfindungsgemäßes Positionierungsmittel 14 auf, welches zumindest abschnittsweise in mechanischer Verbindung mit dem Zündmittel 13 steht. Das Zündmittel 13 ist dabei zumindest abschnittsweise in dem pyrotechnischen Effekt 12 angeordnet und erstreckt sich von da aus durch das Aufnahmeteil 11 aus dem Feuerwerkskörper 10 heraus, so dass ein Teil des Zündmittels 13 von außen zugänglich ist. Das Positionierungsmittel 14 ist in Figur 1 durch einen Draht gebildet, welcher zumindest abschnittsweise um das Zündmittel 13 gewickelt ist und gleichzeitig zumindest abschnittsweise kraft- und formschlüssig an dem Aufnahmeteil 11 des ersten Feuerwerkskörpers 10 verbunden ist. Der Draht ist dabei derart ausgestaltet, dass dieser durch eine Schwenkbewegung zum Aufnahmeteil 11 hin und vom Aufnahmeteil 11 wegbewegt werden kann, wobei vorzugsweise der Draht 14 das Zündmittel 13 in einer gewünschten Position fixiert. Somit ist es möglich, das Zündmittel 13 des ersten Feuerwerkskörpers 10 in Richtung des Zündmittels 13 des zweiten Feuerwerkskörpers 10 zu richten. Der zweite Feuerwerkskörper 10 weist dabei ebenfalls ein Aufnahmeteil 11, ein Zündmittel 13, ein Positionierungsmittel 14 und zumindest einen pyrotechnischen Effekt 12 auf.

Des Weiteren kann in Figur 1 der erfindungsgemäße Feuerwerkskörper 10 mit einer Hauptzündschnur 19 versehen sein, die üblicherweise zum normalen Anzünden des Feuerwerkskörpers 10 dient. Durch das Anzünden der Hauptzündschnur 19 wird der pyrotechnische Effekt 12 vom Feuerwerkskörper 10 angezündet. Hierdurch wird dann durch den pyrotechnischen Effekt 12 das Zündmittel 13 angezündet, wodurch ein benachbarter Feuerwerkskörper 10 über ein weiteres Zündmittel 13 oder eine Hauptzündschnur 19 selbstständig anzündbar ist.

In den weiteren Figuren ist die Hauptzündschnur 19 nicht weiter sichtbar dargestellt, welche jedoch bei den erfindungsgemäßen Feuerwerkskörpern 10 vorhanden ist.

Die Figur 2 zeigt das Ausführungsbeispiel aus Figur 1, wobei die beiden Feuerwerkskörper 10 näher zueinander beabstandet sind, so dass sich die beiden Zündmittel 13 der Feuerwerkskörper 10 zumindest abschnittsweise kontaktieren, so dass zumindest eine pyrotechnische Verbindung der beiden Feuerwerkskörper 10 hergestellt ist. Dies wird dadurch ermöglicht, dass das Positionierungsmittel 14 eine Fixierung der Zündmittel 13 in einer gewünschten Position ermöglicht, wobei gleichzeitig die Positionierungsmittel 14 der beiden Feuerwerkskörper 10 mechanisch miteinander verbunden, z. B. ineinander verdreht bzw. geklemmt werden, wodurch gleichzeitig eine mechanische und eine pyrotechnische Verbindung der beiden Feuerwerkskörper 10 erzielt wird.

In den Ausführungsbeispielen der Figuren 1 und 2 ist es somit denkbar, dass die beiden Zündmittel 13 durch einen Benutzer direkt entzündet werden oder dass zuerst der erste Feuerwerkskörper 10 durch einen Benutzer gezündet wird und das Zündmittel 13 durch den pyrotechnischen Effekt 12, welcher mit dem Zündmittel 13 pyrotechnisch verbunden ist, gezündet wird, so dass über das Zündmittel 13 des ersten Feuerwerkskörpers 10 das Zündmittel 13 des zweiten Feuerwerkskörpers 10 entzündet wird. Aufgrund der frei wählbaren Positionierung des Positionierungsmittels 14 und somit des Zündmittels 13 ist es ebenfalls möglich, das Zündmittel 13 derart zu positionieren, dass für den Benutzer sichtbar ist, wann und ob eine pyrotechnische Zündung des Zündmittels 13 des ersten und/oder des zweiten Feuerwerkskörpers 10 vollzogen ist.

Die Figur 3 zeigt eine weitere Ausführungsform des erfindungsgemäßen Positionierungsmittels 14, wobei in Figur 2 das Positionierungsmittel 14 in einer Positionierungsmittelaufnahme 15 an dem Aufnahmeteil 11 des Feuerwerkskörpers 10 angeordnet ist. Der Feuerwerkskörper 10 weist in Figur 3 eine Vielzahl an pyrotechnischen Effekten 12 auf, welche in dem Aufnahmeteil 11 angeordnet sind. Das Positionierungsmittel 14 ist in Figur 3 dabei als ein Schwenkmechanismus ausgebildet, wobei das Positionierungsmittel 14 aus der Positionierungsmittelaufnahme 15 heraus bzw. einklappbar ist. An dem Positionierungsmittel 14 sind zwei Zündmittelaufnahmen 18 angeordnet, in welchen das Zündmittel 13 angeordnet ist. Dementsprechend kann durch das schwenkbare Positionierungsmittel 14 das Zündmittel 13 in eine Gebrauchsstellung bewegt und somit fixiert werden. Die Positionierungsmittelaufnahme 15 ist dabei in dem Aufnahmeteil 11 integriert, d. h. kraft- und formschlüssig in dem Aufnahmeteil 11 aufgenommen. Das Positionierungsmittel 14 kann dabei um das Gelenk 16 von der Schließstellung in die Offenstellung und umgekehrt bewegt werden. Darüber hinaus weist das Positionierungsmittel 14 ein Fixierelement 20 und eine Fixierelementaufnahme 21 auf. Das Fixierelement 20 ist hierbei zylinderförmig ausgebildet und weist an dem zumindest einen Ende eine ringförmige Verbreiterung auf, wobei das zylinderförmige Fixierelement 20 komplementär zu der Fixierelementaufnahme 21 ausgebildet ist. Vorzugsweise ist das Fixierelement 20 derart dimensioniert, dass dieses form- und/oder kraftschlüssig in der Fixierelementaufnahme 21 eines zusätzlichen Feuerwerkskörpers 10 angeordnet werden kann. Die ringartige Vergrößerung an dem Fixierelement 20 dient dabei dazu, dass das Fixierelement 20 in der Fixierelementaufnahme 21 derart verrastet, dass ein einfaches Lösen ohne zusätzlichen mechanischen Kraftaufwand nicht möglich ist. Darüber hinaus weist das Positionierungsmittel 14 eine Klebefläche 31 auf, so dass durch die Klebefläche 31 z. B. das Positionierungsmittel 14 in einer Schließstellung in der Positionierungsmittelaufnahme 15 gehalten werden kann und/oder das Positionierungsmittel 14 mit einem Positionierungsmittel eines zusätzlichen Feuerwerkskörpers 10 über die Klebeverbindung kraft- und formschlüssig verbunden werden kann.

Die Figur 4 zeigt schematisch zwei erfindungsgemäße Feuerwerkskörper 10 mit jeweils einem erfindungsgemäßen Positionierungsmittel 14 und jeweils einem Zündmittel 13. Die Positionierungsmittel 14 und somit die Zündmittel 13 befinden sich in Figur 4 in der Gebrauchsstellung bzw. der Offenstellung, so dass die Zündmittel 13 pyrotechnisch miteinander verbunden werden können. Gleichzeitig werden die beiden Positionierungsmittel 14 der beiden Feuerwerkskörper 10 mechanisch miteinander verbunden, so dass die Standfestigkeit der Feuerwerkskörper 10 durch die Verbindung der beiden Positionierungsmittel 14 erhöht ist. Hierbei ist das Positionierungsmittel 14 des linken Feuerwerkskörpers 10 gegeneinander vertikal geschwenkt zu dem Positionierungsmittel 14 des zweiten Feuerwerkskörpers 10. Hierbei werden die Positionierungsmittel 14 vorzugsweise über ein Fixierelement 20 miteinander kraft- und/oder formschlüssig verbunden, so dass auch eine pyrotechnische Verbindung der beiden Zündmittel 13 sichergestellt werden kann.

Die Figur 5 zeigt eine weitere Ausführungsform eines ersten erfindungsgemäßen Feuerwerkskörpers 10 und eines zusätzlichen Feuerwerkskörpers 10. Die beiden Feuerwerkskörper 10 sind hierbei beabstandet zueinander angeordnet, wobei im Vordergrund ein erster Feuerwerkskörper 10 mit einer Vielzahl an pyrotechnischen Effekten 12 gezeigt ist, wobei die pyrotechnischen Effekte 12 in dem Aufnahmeteil 11 des Feuerwerkskörpers 10 angeordnet sind. Darüber hinaus weist der im Vordergrund gezeigte Feuerwerkskörper 10 in Summe drei Verbindungsmittel 30 auf, welche jeweils an den Längsseiten bzw. an den Kanten der Längsseiten des Aufnahmeteils 11 angeordnet sind. Die auf der gezeigten Längsseite angeordneten beiden Verbindungsmittel 30 weisen jeweils eine Öffnungshilfe 33, eine Sollbruchstelle 32 in Form einer Perforation 32 sowie eine Materialausnehmung 34 und eine Reibefläche 35 auf. Die auf der gezeigten Längsseite angeordneten Verbindungsmittel 30 sind somit aus dem Aufnahmeteil 11 gebildet und können durch Lösen der Perforation 32 mit Hilfe der Lasche 33 von der gezeigten Schließstellung in eine Offenstellung bewegt werden. Zumindest eines der Verbindungsmittel 30 weist eine erfindungsgemäße Reibefläche 35 auf, an welcher ein Zündholz entzündbar ist. Die Materialausnehmung 34 ist bei sämtlichen Verbindungsmitteln 30 als ein Schlitz ausgebildet, so dass das Verbindungsmittel 30 mit einem weiteren Verbindungsmittel 30 verbunden werden kann. Darüber hinaus weist der im Vordergrund angeordnete Feuerwerkskörper 10 ein Positionierungsmittel 14 auf, welches in einer Positionierungsmittelaufnahme 15 angeordnet ist, wobei das Positionierungsmittel 14 das Zündmittel 13 und eine Klebefläche 31 aufweist. Der im Vordergrund gezeigte Feuerwerkskörper 10 ist durch ein drittes Verbindungsmittel 30 an der nicht dargestellten Längsseite des Feuerwerkskörpers 10 über das Verbindungsmittel 30 des ersten Feuerwerkskörpers 10 mit einem Verbindungsmittel 30 des zweiten Feuerwerkskörpers 10 verbunden. Dafür weisen die Verbindungsmittel 30 einen Schlitz 34 auf, so dass die beiden Feuerwerkskörper 10 über die Verbindungsmittel 30 mechanisch miteinander verbunden sind.

Die Figur 6 zeigt eine Vielzahl an Feuerwerkskörpern 10, wobei sämtliche Feuerwerkskörper 10 zumindest ein Verbindungsmittel 30 aufweisen und wobei sämtliche Feuerwerkskörper 10 über die Verbindungsmittel 30 mechanisch miteinander verbunden sind. Darüber hinaus weisen sämtliche Verbindungsmittel 30 Laschen 33 und Materialausnehmungen 34 in Form eines Schlitzes auf. Der im Vordergrund gezeigte Feuerwerkskörper 10 weist darüber hinaus ein zweites Verbindungsmittel 30 auf, welches sich in der Schließstellung befindet und über die Perforation 32 mit dem Aufnahmeteil 11 des Feuerwerkskörpers 10 ausgebildet ist. Wie in Figur 6 dargestellt, können über die erfindungsgemäßen Verbindungsmittel 30 eine Vielzahl an Feuerwerkskörpern 10 miteinander verschachtelt werden, so dass die Standsicherheit weiter erhöht ist und die Feuerwerkskörper 10 bspw. über nicht explizit dargestellte Zündmittel 13 untereinander pyrotechnisch miteinander verbunden werden können.

Figur 7a zeigt eine mögliche Ausführungsform eines Feuerwerkskörpers 10 mit Verbindungsmitteln 30, 30.1 und 30.2. Die Verbindungsmittel 30, 30.1 und 30.2 sind dabei an dem Aufnahmeteil 11, insbesondere einem Mantel und/oder Umhüllung angeordnet bzw. aus dem Aufnahmeteil 11 ausgebildet. Das Verbindungsmittel 30 ist dabei als T-förmiger Einsteckabschnitt 30 ausgebildet und kann zumindest abschnittsweise von dem Aufnahmeteil 11, insbesondere durch die vorgesehenen Sollbruchstellen herausgelöst und in die Offenstellung weggebogen werden. Dementsprechend ist der Einsteckabschnitt 30 in der Offenstellung zumindest abschnittsweise beabstandet zu dem Aufnahmeteil 11 angeordnet. Die Sollbruchstellen 32 sind in Fig. 7a im Wesentlichen L-förmig ausgebildet, wodurch zum einen der T-förmige Einsteckabschnitt 30 und zum anderen die zusätzlichen Verbindungsmittel 30.1 und 30.2 gebildet sind. Die zusätzlichen Verbindungsmittel 30.1 und 30.2 können um eine Achse gedreht bzw. gebogen werden, in dem die Sollbruchstellen 32 gelöst werden. Diese zusätzlichen Verbindungsmittel 30.1 und 30.2 können im ausgeklappten Zustand bspw. zur Abstützung an einem zusätzlichen Feuerwerkskörper angeordnet werden, wodurch diese zueinander positionierbar sind.

In der Figur 7b ist ein erster erfindungsgemäßer Feuerwerkskörper 10 und ein zusätzlicher Feuerwerkskörper 10 gezeigt. Der erste Feuerwerkskörper 10, welcher in Figur 7b rechts abgebildet ist, ist gemäß Figur 7a ausgebildet und weist die Verbindungsmittel 30, 30.1 und das nicht näher dargestellte zusätzliche Verbindungsmittel 30.2 auf. Das Verbindungsmittel 30 ist als Einsteckabschnitt 30 ausgebildet und zumindest abschnittsweise in dem Aufnahmeteil 11 des zusätzlichen Feuerwerkskörpers 10 angeordnet. Darüber hinaus ist das zusätzliche Verbindungsmittel 30.1 in der Offenstellung gezeigt und zumindest abschnittsweise an dem zusätzlichen Feuerwerkskörper 10 angeordnet, wodurch dieser zu dem ersten Feuerwerkskörper 10, insbesondere parallel, positionierbar bzw. stabilisierbar ist. Damit der Einsteckabschnitt 30 in dem Aufnahmeteil 11 des zusätzlichen Feuerwerkskörpers 10 anordbar ist, kann an dem zusätzlichen Feuerwerkskörper 10 eine Materialausnehmung 34, bspw. in Form eines Schlitzes oder Einschnitts, angeordnet sein. In der Figur 7b befinden sich die Verbindungsmittel 30 und 30.1 entsprechend in einer Offenstellung.

Die voranstehende Erläuterung der Ausführungsformen beschreibt die vorliegende Erfindung ausschließlich im Rahmen von Beispielen. Selbstverständlich können einzelne Merkmale der vorliegenden Erfindung, sofern technisch sinnvoll, frei miteinander kombiniert werden, ohne den Rahmen der vorliegenden Erfindung / Ansprüche zu verlassen.

### Bezugszeichenliste

- 10: Feuerwerkskörper
- 11: Aufnahmeteil
- 12: Effekt
- 13: Zündmittel
- 14: Positionierungsmittel/Draht
- 15: Positionierungsmittelaufnahme
- 16: Gelenk
- 17: Deckelelement
- 18: Zündmittelaufnahme
- 19: Hauptzündmittel

- 20: Fixierelement
- 21: Fixierelementaufnahme

- 30: Verbindungsmittel, Einsteckabschnitt
- 30.1: zusätzliches Verbindungsmittel
- 30.2: zusätzliches Verbindungsmittel
- 31: Klebefläche
- 32: Sollbruchstelle
- 33: Öffnungshilfe
- 34: Materialausnehmung
- 35: Reibefläche

## Patentansprüche

1. Feuerwerkskörper (10) mit wenigstens einem ersten Aufnahmeteil (11) für einen pyrotechnischen Effekt (12) und zumindest einem mit dem pyrotechnischen Effekt (12) verbundenen Zündmittel (13),
**dadurch gekennzeichnet,**
**dass** an dem Aufnahmeteil (11) zumindest ein Positionierungsmittel (14) angeordnet ist, welches das Zündmittel (13) aus einer herstellungsbedingten Stellung in eine Gebrauchsstellung positioniert, wobei das Positionierungsmittel (14) mechanisch mit dem Zündmittel (13) verbindbar ist, wodurch das Zündmittel (13) zumindest abschnittsweise von dem Aufnahmeteil (11) beabstandet positionierbar ist.

2. Feuerwerkskörper (10) nach Anspruch 1,
**dadurch gekennzeichnet,**
**dass** das Positionierungsmittel (14) beweglich, insbesondere schwenkbar an dem Aufnahmeteil (11) angeordnet ist und/oder
das eine Hauptzündschnur (19) zum Anzünden des pyrotechnischen Effekts (12) vorgesehen ist.

3. Feuerwerkskörper (10) nach Anspruch 1 oder 2,
**dadurch gekennzeichnet,**
**dass** an dem Aufnahmeteil (11) zumindest eine Positionierungsmittelaufnahme (15) angeordnet ist, in die das Positionierungsmittel (14) zumindest abschnittsweise beweglich anordbar ist.

4. Feuerwerkskörper (10) nach einem der vorhergehenden Ansprüche,
**dadurch gekennzeichnet,**
**dass** das Positionierungsmittel (14) und/oder die Positionierungsmittelaufnahme (15) zumindest ein Gelenk (16) aufweisen, sodass das Positionierungsmittel (14) horizontal und/oder vertikal schwenkbar ist.

5. Feuerwerkskörper (10) nach einem der vorhergehenden Ansprüche,
**dadurch gekennzeichnet,**
**dass** das Positionierungsmittel (14) zumindest in eine Schließstellung und in eine Offenstellung bringbar ist, wobei in der Schließstellung das Positionierungsmittel (14) im Wesentlichen bündig an dem Aufnahmeteil (11) und/oder der Positionierungsmittelaufnahme (15) angeordnet ist und in der Offenstellung eine Verbindung mit zumindest einem an dem zusätzlichen Feuerwerkskörper (10) angeordneten Positionierungsmittel (14) herstellbar ist.

6. Feuerwerkskörper (10) nach einem der vorhergehenden Ansprüche,
**dadurch gekennzeichnet,**
**dass** zumindest in der Schließstellung das Positionierungsmittel (14) und/oder die Positionierungsmittelaufnahme (15) von einem Deckelelement (17), insbesondere einem Etikett abdeckbar und/oder in der Schließstellung haltbar ist.

7. Feuerwerkskörper (10) nach einem der vorhergehenden Ansprüche,
**dadurch gekennzeichnet,**
**dass** an dem Positionierungsmittel (14) zumindest eine Zündmittelaufnahme (18) angeordnet ist, wobei durch die Zündmittelaufnahme (18) das Zündmittel (13), insbesondere in einer Gebrauchsstellung, fixierbar ist, in der das Zündmittel (13) in Kontakt mit einem Zündmittel (13) des zusätzlichen Feuerwerkskörpers (10) bringbar ist, wodurch eine pyrotechnische Verbindung mit dem zusätzlichen Feuerwerkskörper (10) herstellbar ist.

8. Feuerwerkskörper (10) nach einem der vorhergehenden Ansprüche,
**dadurch gekennzeichnet,**
**dass** an dem Positionierungsmittel (14) zumindest ein Fixierelement (20) und/oder eine Fixierelementaufnahme (21) angeordnet ist, wobei in einer Fixierposition, das Fixierelement (20) kraftschlüssig und/oder formschlüssig mit einer Fixierelementaufnahme (21) des zusätzlichen Feuerwerkskörpers (10) verbunden ist.

9. Feuerwerkskörper (10) nach einem der vorhergehenden Ansprüche,
**dadurch gekennzeichnet,**
**dass** zumindest ein Verbindungsmittel (30) vorgesehen ist, wodurch eine zumindest mechanische Verbindung mit zumindest einem an einem zusätzlichen Feuerwerkskörper (10) angeordneten Verbindungsmittel (30) herstellbar ist.

10. Feuerwerkskörper (10) nach einem der vorhergehenden Ansprüche,
**dadurch gekennzeichnet,**
**dass** zumindest das Fixierelement (20), die Fixierelementaufnahme (21) oder das Verbindungsmittel (30) zumindest eine Klebefläche (31) aufweist, wobei die Klebefläche (31) von einem Deckelelement (17), insbesondere einem Etikett abdeckbar ist.

11. Feuerwerkskörper (10) nach einem der vorhergehenden Ansprüche,
**dadurch gekennzeichnet,**
**dass** zumindest das Aufnahmeteil (11), das Verbindungsmittel (30), das Positionierungsmittel (14) oder die Positionierungsmittelaufnahme (15) zumindest eine Sollbruchstelle (32), insbesondere eine Perforation aufweist, die das Positionierungsmittel (14) oder das Verbindungsmittel (30) in der Schließstellung hält, wobei durch Lösen der Sollbruchstelle (32), das Positionierungsmittel (14) oder das Verbindungsmittel (30) in die Offenstellung bringbar ist.

12. Feuerwerkskörper (10) nach einem der vorhergehenden Ansprüche,
**dadurch gekennzeichnet,**
**dass** an dem Aufnahmeteil (11) und/oder der Positionierungsmittelaufnahme (15) eine Öffnungshilfe (33) angeordnet ist, mit der die Sollbruchstelle (32), insbesondere die Perforation, lösbar ist.

13. Feuerwerkskörper (10) nach einem der vorhergehenden Ansprüche,
**dadurch gekennzeichnet,**
**dass** das Verbindungsmittel (30) zumindest eine Materialausnehmung (34), insbesondere einen Schlitz aufweist, wodurch das Verbindungsmittel (30) mit einem an einem weiteren Feuerwerkskörper (10) angeordneten Verbindungsmittel (30) kraft- und/oder formschlüssig verbindbar ist.

14. Feuerwerkskörper (10) nach einem der vorhergehenden Ansprüche,
**dadurch gekennzeichnet,**
**dass** zumindest das Positionierungsmittel (14), das Fixierelement (20) oder das Verbindungsmittel (30) zumindest einen Zellstoff, einen Kunststoff oder ein Metall aufweist.

15. Feuerwerkskörper (10) nach einem der vorhergehenden Ansprüche,
**dadurch gekennzeichnet,**
**dass** an dem Verbindungsmittel (30) zumindest eine Reibefläche (35) angeordnet ist, wobei an der Reibefläche (35) ein Zündholz entzündbar ist.

## Claims

1. Firework (10) with at least one first receiving part (11) for a pyrotechnic effect (12) and at least one ignition means (13) connected to the pyrotechnic effect (12),
**characterized in that**
at least one positioning means (14) is arranged on the receiving part (11), which positions the ignition means (13) from a production-related position into a position of use, wherein the positioning means (14) is mechanically connectable to the ignition means (13), as a result of which the ignition means (13) can be positioned at least in sections at a distance from the receiving part (11).

2. Firework (10) according to claim 1,
**characterized in that**
the positioning means (14) is arranged movably, in particular pivotably, on the receiving part (11) and/or
a main fuse (19) is provided for igniting the pyrotechnic effect (12).

3. Firework (10) according to claim 1 or 2,
**characterized in that**
at least one positioning means slot (15) is arranged on the receiving part (11), into which the positioning means (14) can be arranged so as to be movable at least in sections.

4. Firework (10) according to any of the preceding claims,
**characterized in that**
the positioning means (14) and/or the positioning means slot (15) comprise at least one hinge (16) so that the positioning means (14) can be pivoted horizontally and/or vertically.

5. Firework (10) according to any of the preceding claims,
**characterized in that**
the positioning means (14) can be brought at least into a closed position and into an open position, wherein in the closed position the positioning means (14) is arranged substantially level on the receiving part (11) and/or the positioning means slot (15) and in the open position a connection can be established with at least one positioning means (14) arranged on the additional firework (10).

6. Firework (10) according to any of the preceding claims,
**characterized in that**
at least in the closed position, the positioning means (14) and/or the positioning means slot (15) can be covered by a cover element (17), in particular a label, and/or can be held in the closed position.

7. Firework (10) according to any of the preceding claims,
**characterized in that**
at least one ignition means slot (18) is arranged on the positioning means (14), wherein the ignition means (13) is fixable by the ignition means slot (18), in particular in a position of use, in which the ignition means (13) can be brought into contact with an ignition means (13) of the additional firework (10), as a result of which a pyrotechnical connection can be established with the additional firework (10).

8. Firework (10) according to any of the preceding claims,
**characterized in that**
at least one fixing element (20) and/or a fixing element slot (21) is arranged on the positioning means (14), wherein, in a fixing position, the fixing element (20) is connected in a force-locking and/or form-fitting manner with a fixing element slot (21) of the additional firework (10).

9. Firework (10) according to any of the preceding claims,
**characterized in that**
at least one connecting means (30) is provided, whereby an at least mechanical connection with at least one connecting means (30) arranged on an additional firework (10) can be established.

10. Firework (10) according to any of the preceding claims,
**characterized in that**
at least the fixing element (20), the fixing element slot (21) or the connecting means (30) comprise at least one adhesive surface (31), wherein the adhesive surface (31) can be covered by a cover element (17), in particular a label.

11. Firework (10) according to any of the preceding claims,
**characterized in that**
at least the receiving part (11), the connecting means (30), the positioning means (14) or the positioning means slot (15) comprise at least one predetermined breaking point (32), in particular a perforation, which holds the positioning means (14) or the connecting means (30) in the closed position, wherein the positioning means (14) or the connecting means (30) can be brought into the open position by releasing the predetermined breaking point (32).

12. Firework (10) according to any of the preceding claims,
**characterized in that**
an opening aid (33) with which the predetermined breaking point (32), in particular the perforation, can be released is arranged on the receiving part (11) and/or the positioning means slot (15).

13. Firework (10) according to any of the preceding claims,
**characterized in that**
the connecting means (30) comprises at least one material recess (34), in particular a slit, as a result of which the connecting means (30) can be connected in a force-locking and/or form-fitting manner to a connecting means (30) arranged on an additional firework (10).

14. Firework (10) according to any of the preceding claims,
**characterized in that**
at least the positioning means (14), the fixing element (20) or the connecting means (30) comprises at least one cellulose, one plastic or one metal.

15. Firework (10) according to any of the preceding claims,
**characterized in that**
at least one friction surface (35) is arranged on the connecting means (30), wherein a matchstick is ignitable on the friction surface (35).

## Revendications

1. Feu d'artifice (10) avec au moins une première partie réceptrice (11) pour un effet pyrotechnique (12) et au moins un moyen d'allumage (13) relié à l'effet pyrotechnique (12),
**caractérisé en ce qu'**
au moins un moyen de positionnement (14) est disposé sur la partie réceptrice (11), qui positionne le moyen d'allumage (13) d'une position liée à la production à une position d'utilisation, le moyen de positionnement (14) pouvant être relié mécaniquement au moyen d'allumage (13), de sorte que le moyen d'allumage (13) peut être positionné au moins par sections à distance de la partie réceptrice (11).

2. Feu d'artifice (10) selon la revendication 1,
**caractérisé en ce que**
le moyen de positionnement (14) est disposé de manière mobile, notamment pivotante, sur la partie réceptrice (11) et/ou
qu'une fusée principale (19) est prévue pour déclencher l'effet pyrotechnique (12).

3. Feu d'artifice (10) selon la revendication 1 ou 2,
**caractérisé en ce qu'**
au moins un réceptacle (15) de moyen de positionnement est disposé sur la partie réceptrice (11), dans lequel le moyen de positionnement (14) peut être disposé de manière mobile au moins par sections.

4. Feu d'artifice (10) selon l'une des revendications précédentes,
**caractérisé en ce que**
le moyen de positionnement (14) et/ou le réceptacle de moyen de positionnement (15) comportent au moins une articulation (16) de sorte que le moyen de positionnement (14) peut être pivoté horizontalement et/ou verticalement.

5. Feu d'artifice (10) selon l'une des revendications précédentes,
**caractérisé en ce que**
le moyen de positionnement (14) peut être amené au moins dans une position fermée et dans une position ouverte, le moyen de positionnement (14) étant, dans la position fermée, disposé essentiellement au ras de la partie réceptrice (11) et/ou du réceptacle de moyen de positionnement et, dans la position ouverte, une liaison peut être établie avec au moins un moyen de positionnement (14) disposé sur le feu d'artifice supplémentaire (10).

6. Feu d'artifice (10) selon l'une des revendications précédentes,
**caractérisé en ce qu'**
au moins en position fermée, le moyen de positionnement (14) et/ou le réceptacle de moyen de positionnement (15) peuvent être recouverts par un élément de couverture (17), en particulier une étiquette, et/ou peuvent être maintenus en position fermée.

7. Feu d'artifice (10) selon l'une des revendications précédentes,
**caractérisé en ce qu'**
au moins un réceptacle de moyen d'allumage (18) est disposé sur le moyen de positionnement (14), le moyen d'allumage (13) pouvant être fixé par le réceptacle de moyen d'allumage (18), en particulier dans une position d'utilisation, dans laquelle le moyen d'allumage (13) peut être mis en contact avec un moyen d'allumage (13) du feu d'artifice supplémentaire (10), ce qui permet de réaliser une liaison pyrotechnique avec le feu d'artifice supplémentaire (10).

8. Feu d'artifice (10) selon l'une des revendications précédentes,
**caractérisé en ce qu'**
au moins un élément de fixation (20) et/ou un réceptacle d'élément de fixation (21) est disposé sur le moyen de positionnement (14), l'élément de fixation (20) étant, dans une position de fixation, relié par force et/ou par complémentarité de forme à un réceptacle d'élément de fixation (21) du feu d'artifice supplémentaire (10).

9. Feu d'artifice (10) selon l'une des revendications précédentes,
**caractérisé en ce qu'**
au moins un moyen de liaison (30) est prévu, ce qui permet d'établir au moins une liaison mécanique avec au moins un moyen de liaison (30) disposé sur un feu d'artifice supplémentaire (10).

10. Feu d'artifice (10) selon l'une des revendications précédentes,
**caractérisé en ce qu'**
au moins l'élément de fixation (20), le réceptacle (21) de l'élément de fixation ou le moyen de liaison (30) présente au moins une surface adhésive (31), la surface adhésive (31) pouvant être recouverte par un élément de couverture (17), en particulier une étiquette.

11. Feu d'artifice (10) selon l'une des revendications précédentes,
**caractérisé en ce qu'**
au moins la partie réceptrice (11), le moyen de liaison (30), le moyen de positionnement (14) ou le réceptacle de moyen de positionnement présente au moins un point de rupture (32), en particulier une perforation, qui maintient le moyen de positionnement (14) ou le moyen de liaison (30) en position fermée, le moyen de positionnement (14) ou le moyen de liaison (30) pouvant être amené en position ouverte en libérant le point de rupture (32).

12. Feu d'artifice (10) selon l'une des revendications précédentes,
**caractérisé en ce qu'**
un auxiliaire d'ouverture (33) permettant de libérer le point de rupture (32), en particulier la perforation, est disposé sur la partie réceptrice (11) et/ou le réceptacle de moyen de positionnement.

13. Feu d'artifice (10) selon l'une des revendications précédentes,
**caractérisé en ce que**
le moyen de liaison (30) présente au moins un évidement de matière (34), en particulier une fente, grâce auquel le moyen de liaison (30) peut être relié par force et/ou par complémentarité de forme à un moyen de liaison (30) disposé sur un feu d'artifice supplémentaire (10).

14. Feu d'artifice (10) selon l'une des revendications précédentes,
**caractérisé en ce qu'**
au moins le moyen de positionnement (14), l'élément de fixation (20) ou le moyen de liaison (30) comprend au moins une cellulose, un plastique ou un métal.

15. Feu d'artifice (10) selon l'une des revendications précédentes,
**caractérisé en ce qu'**
au moins une surface de friction (35) est disposée sur le moyen de liaison (30), une allumette pouvant être allumée sur la surface de friction (35).
